# EUROPÄISCHE PATENTSCHRIFT

(11) **EP 3 841 049 B1**
(45) Veröffentlichungstag und Bekanntmachung des Hinweises auf die Patenterteilung: **02.10.2024**
(21) Anmeldenummer: 19753347.4
(22) Anmeldetag: 13.08.2019
(51) Int. Cl.: B66B 1/30, B66B 1/32, B66B 9/00, B66B 11/02

(54) **AUFZUGSANLAGE**
LIFT SYSTEM
SYSTÈME D'ASCENSEUR

(30) Priorität: 23.08.2018 DE 102018214251
(43) Veröffentlichungstag der Anmeldung: 30.06.2021
(73) Patentinhaber: TK Elevator Innovation and Operations GmbH, 40472 Düsseldorf (DE)
(72) Erfinder: DRÄGER, Oliver, 72760 Reutlingen (DE)
(74) Vertreter: Nißl, Alexandra
(86) Internationale Anmeldenummer: PCT/EP2019/071643
(87) Internationale Veröffentlichungsnummer: WO 2020/038760

(56) Entgegenhaltungen:
- EP-A1- 3 224 173
- WO-A1-2017/202682
- JP-A- 2001 213 580
- JP-A- H0 680 351

## Beschreibung

Die Erfindung bezieht sich auf eine Aufzugsanlage mit einem in horizontaler Richtung fahrenden Fahrkorb. Eine Steuereinheit, initiiert zunächst eine Beschleunigungswirkung B2, beispielsweise eine Verzögerungswirkung, auf eine sich in dem Fahrkorb befindliche Person, bevor beispielsweise die (Betriebs- und/oder Not-) Bremse den Fahrkorb mit einer Beschleunigungswirkung B1, beispielsweise einer Verzögerungswirkung, abbremst, wobei B2 größer ist als B1. Ausführungsbeispiele zeigen die Aufzugsanlage, die präemptive Bewegungsimpulse zur Vorbereitung des Passagiers auf unerwartet hohe Beschleunigungen oder Verzögerungen in einer horizontal fahren den Aufzugskabine erzeugt.

Als Alternative zum Seilantrieb hat sich im Aufzugsbau mittlerweile der Linearantrieb herauskristallisiert. Ein solcher Linearantrieb umfasst fest im Aufzugsschacht installierte Statoreinheiten und zumindest eine fest am Fahrkorb installierte Läufereinheit. Die Erfindung ist anwendbar bei einer Aufzugsanlage, welche einen Fahrkorb und einen solchen Linearantrieb zum Antreiben des Fahrkorbs aufweist. Aufzugsanlagen mit einem Linearmotorantrieb, wobei der Primärteil des Linearmotors durch entsprechend ausgebildete Führungsschienen der Aufzugsanlage bereitgestellt wird und der Sekundärteil des Linearmotors durch einen Schlitten eines Fahrkorbs, der den Läufer des Linearmotors umfasst, bereitgestellt wird, sind beispielsweise aus der DE 10 2010 042 144 A1 oder der DE 10 2014 017 357 A1 bekannt. Es gibt jedoch auch andere Antriebe, mit denen der Fahrkorb der Aufzugsanlage in horizontaler Richtung verfahren kann, z.B. ein Zahnradantrieb o.ä. Auch auf solche Aufzugsysteme ist die Erfindung anwendbar.

Mit einem solchen Aufzugsystem sind auch Seitwärtsfahren, also Bewegungen des Fahrkorbs in horizontale Richtung, möglich. Bei einer Seitwärtsfahrt besteht grundsätzlich die Gefahr, dass sich Personen im Fahrkorb an die Fahrt mit einer bestimmten Geschwindigkeit gewöhnen und eine (positive oder negative) Beschleunigung des Fahrkorbs die Personen dann aus dem Gleichgewicht bringt. Die Personen unterschätzen die körperliche Gegenbewegung, die nötig ist, um die Standsicherheit aufrecht zu erhalten. Dann herrscht aufgrund der verminderten Aufmerksamkeit erhöhte Verletzungsgefahr für die Personen.

Ferner zeigt DE 10 2014 117 373 A1 ein Aufzugsystem mit einer Kabine und einem ersten und einem zweiten Transportweg für diese Kabine, wobei in Richtung des ersten Transportwegs von der des zweiten Transportwegs unterschiedlich ist.

EP 3 224 173 A1 betrifft ein Aufzugsystem mit einer Kabine und zwei Transportwegen, die in unterschiedlichen Richtungen verlaufen. Ein Signalgeber in der Kabine gibt an, wenn die Kabine vom ersten Transportweg in den zweiten Transportweg wechselt oder umgekehrt. WO 2017/202682 A1 beschreibt eine Schachtwechselanordnung, die für Aufzugsanlagen mit mindestens zwei vertikalen Aufzugsschächten geeignet ist. Die Anordnung umfasst eine Bedarfsbremse, die eine Bremskraft erzeugt, um den Fahrkorb zu bremsen. Die Bremskraft hängt vom Geschwindigkeitsprofil des Fahrkorbs ab. JP H 06 80351 A betrifft einen schräg verlaufenden Aufzug, bei dem die Trägheitskraft, die auf einen Passagier in horizontaler Richtung wirkt, eliminiert wird, um die Orientierung des Aufzugs zu verbessern und den Komfort zu erhöhen.

Die Aufgabe der vorliegenden Erfindung besteht deshalb darin, ein verbessertes Konzept für die horizontale Beschleunigung eines Fahrkorbs in einer Aufzugsanlage zu schaffen.

Die Aufgabe wird durch den Gegenstand der unabhängigen Patentansprüche gelöst. Weitere vorteilhafte Ausführungsformen sind der Gegenstand der abhängigen Patentansprüche.

Ausführungsbeispiele zeigen eine Aufzugsanlage mit einem Fahrkorb, der entlang einer Fahrschiene in einem Schacht in horizontaler Richtung verfahrbar angeordnet ist. Eine Antriebseinheit, z.B. ein Linearantrieb (auch Linearmotorantrieb), ist ausgebildet, den Fahrkorb entlang der Fahrschiene zu verfahren. Eine Bremseinheit ist ausgebildet, den Fahrkorb abzubremsen. Ferner weist die Aufzugsanlage eine Steuereinheit auf, die ausgebildet ist, bei einer bevorstehenden Geschwindigkeitsänderung des Fahrkorbs zuerst eine (zweite) Beschleunigung B2 auf eine sich in dem Fahrkorb befindliche Person zu initiieren und danach die Bremseinheit oder die Antriebseinheit derart anzusteuern, dass diese die Geschwindigkeitsänderung mit einer (ersten) Beschleunigung B1 auf den Fahrkorb überträgt, wobei die Beschleunigung B2 betragsmäßig größer ist als die Beschleunigung B1. Die Beschleunigung B2, die auf die Person in dem Fahrkorb wirkt, ist vorteilhafterweise ein Impuls, d.h. eine Geschwindigkeitsänderung von kurzer Dauer aber starker Intensität im Vergleich zu der Beschleunigung B1.

Es ist anzumerken, dass der Ausdruck "Beschleunigung" sowohl positive Beschleunigung als auch negative Beschleunigung, d.h. eine Verzögerung, umfasst. Sofern nicht explizit unterschieden wird, sind alle Beschleunigungen eingeschlossen.

Ferner kann unter einer horizontalen Bewegung des Fahrkorbs eine solche Bewegung verstanden werden, deren Geschwindigkeitsvektor nach einer Komponentenzerlegung eine horizontale Komponente aufweist, die größer ist als eine vertikale Komponente.

Der Ausdruck Geschwindigkeitsänderung ist insbesondere als Notwendigkeit aufzufassen, dass der Fahrkorb positiv oder negativ beschleunigt wird. Insbesondere ist die Geschwindigkeitsänderung daher nicht als (vorgegebene) Intensität einer Beschleunigung anzusehen.

Die Beschleunigung B2 kann z.B. zumindest doppelt so stark oder zumindest 5-mal so stark sein wie die Beschleunigung B1. Die Stärke kann sich auf einen Mittelwert oder einen Spitzenwert der Beschleunigung B2 beziehen. Ferner kann die Beschleunigung B1 länger auf den Fahrkorb und somit auf die Person in dem Fahrkorb wirken als die Beschleunigung B2. Insbesondere kann die Beschleunigung B2 kürzer als 0,25s, kürzer als 0,1s oder kürzer als 0,05s wirken. Vorteilhaft ist es ferner, wenn Dauer und Stärke der Beschleunigung B2 derart gewählt werden, dass ein Produkt aus der Stärke und dem Quadrat der Dauer kleiner als 0,6m, vorzugsweise kleiner als 0,3m ist. Die Werte resultieren aus der Relation s=0,5·a·t², wobei s die zurückgelegte Strecke, a die Beschleunigung und t die Dauer beschreiben. Ist das Produkt aus der Stärke und dem Quadrat der Dauer kleiner als 0,6m, beträgt die zurückgelegte Strecke der Füße der Person, die mit dem Boden des Fahrkorbs in Kontakt stehen, relativ zu dem Oberkörper der Person 0,3m. Der Körperschwerpunkt bleibt somit noch innerhalb der üblichen Standfläche der Person, wodurch die Standsicherheit unbeeinträchtigt bleibt. Insbesondere für ältere Menschen kann es jedoch ratsam sein, einen geringeren Impuls, sei es durch Reduzierung der Dauer oder der Intensität, zu wählen.

Mit diesem kurzen Bewegungsimpuls (B2), der eine höhere Intensität und vorteilhafterweise auch die gleiche Richtung aufweist als die etwas später nachfolgende funktionale Bewegungsänderung (B1), wird der Person in dem Fahrkorb vermittelt, dass sie sich auf eine Geschwindigkeitsänderung einstellen muss, ohne dass die Person durch den Impuls an sich aus dem Gleichgewicht gebracht wird. In anderen Worten bleibt die Standsicherheit der Person durch den Impuls unbeeinträchtigt. Eine Richtung der Beschleunigung B2 kann insoweit frei gewählt werden, als dass die Person in dem Fahrkorb unabhängig von einer Richtung der Beschleunigung in erhöhte Aufmerksamkeit gebracht wird, um auf die nachfolgende Geschwindigkeitsänderung besser reagieren zu können, als wenn sich diese z.B. in einem intensiven Gespräch befindet. Vorteilhaft ist es jedoch, die Beschleunigung B2 derart zu wählen, dass dieselbe in die gleiche Richtung wirkt wie die Beschleunigung B1. Die Person in dem Fahrkorb kann sich dann direkt auf die Richtung der nachfolgenden Geschwindigkeitsänderung einstellen, bzw. eine Ausgleichsbewegung zum Abfangen des Impulses geht bereits in die richtige Richtung, so dass die Person für den eigentlichen, schwächeren, Beschleunigungsvorgang bereits die richtige Position eingenommen hat.

Ausführungsbeispiele der Aufzugsanlage zeigen, zum Initiieren der Beschleunigung B2, dass die Bremseinheit zunächst derart angesteuert wird, dass diese eine größere Bremskraft auf den Fahrkorb ausübt, bevor die Steuereinheit die Bremseinheit derart ansteuert, dass diese den Fahrkorb mit der Beschleunigung B1 abbremst. In diesem Fall ist die Beschleunigung B2 eine Verzögerung. Alternativ kann die Steuereinheit zum Initiieren der Beschleunigung B2 die Antriebseinheit zunächst derart ansteuert, dass diese eine größere Beschleunigung auf den Fahrkorb ausübt, bevor die Steuereinheit die Antriebseinheit derart ansteuert, dass diese den Fahrkorb mit der Beschleunigung B1 beschleunigt. Die größere Beschleunigung kann positiv oder negativ sein. Negativ ist die größere Beschleunigung z.B. dann, wenn mittels einer geeigneten Ansteuerung der Antriebseinheit, z.B. bei einem Linearantrieb, eine Reduzierung der Geschwindigkeit des Fahrkorbs erreicht werden kann. Es sei angemerkt, dass z.B. bei einer Gefahrbremsung sowohl die Bremseinheit als die Antriebseinheit die Verzögerung B1 aufbringen können. Die Beschleunigung B2 kann dann von einem oder von beiden Einheiten erzeugt werden.

Ferner kann der Fahrkorb in Ausführungsbeispielen einen Boden aufweisen, der zumindest in horizontaler Richtung relativ zu einer Wand des Fahrkorbs beweglich angeordnet ist. Die Steuereinheit ist ausgebildet, zum Initiieren der Beschleunigung B2 den Boden des Fahrkorbs derart anzusteuern, dass dieser die Beschleunigung B2 auf die in dem Fahrkorb befindliche Person ausübt. Eine solche Anordnung ist z.B. vorteilhaft, wenn mit der Bremseinheit und/oder der Antriebseinheit die erforderliche Beschleunigung B2 nicht aufgebracht werden kann. Der Boden kann mit dynamischen, insbesondere kurzhubigen, Stellelementen (mechanisch) verbunden sein, um die Bewegung relativ zu der Wand des Fahrkorbs auszuführen. Mit diesen Stellelementen können sehr große Beschleunigungen realisiert werden.

In Ausführungsbeispielen ist die Steuereinheit ausgebildet, ein Rückstoßelement anzusteuern und somit einen Rückstoß zu initiieren, um die Beschleunigung B2 auf eine sich in dem Fahrkorb befindliche Person zu bewirken. Dies ist insbesondere vorteilhaft, wenn die Stellelemente, d.h. beispielsweise (elektrische) Motoren oder pneumatische bzw. hydraulische Stellantriebe, keine ausreichende Beschleunigung aufzubringen vermögen oder ein Abstützen der Kräfte zur Initiierung der Beschleunigung an dem Schacht oder dem Fahrkorb nicht praktikabel ist. In diesem Fall kann das Rückstoßelement, beispielsweise eine (gespannte) Feder (mechanische Energie) und/oder ein z.B. mit einer Treibladung gefüllter Antrieb ähnlich wie bei einer Rakete (chemische Energie), mittels gegenläufigen Beschleunigens einer Rückstoßmasse die Beschleunigung B2 auf die sich in dem Fahrkorb befindliche Person ausüben. Aufgrund der geringeren Masse bei gleicher Beschleunigungswirkung kann die Verwendung der Treibladung vorteilhaft sein. Nach einem Verbrauch der Treibladung kann diese ausgetauscht bzw. wieder aufgefüllt werden.

In Ausführungsbeispielen ist die nachfolgende Geschwindigkeitsänderung größer als die sonst üblichen positiven Beschleunigungen bzw. Verzögerungen zum Anfahren bzw. Geschwindigkeit aufnehmen oder Abbremsen des Fahrkorbs im regulären Betrieb. Größere Beschleunigungen treten z.B. in Gefahrensituationen auf. Eine Situation, bei der große Verzögerungen auftreten, ist die Gefahrbremsung. In Kombination mit der Gefahrbremsung eines Fahrkorbs kann bei einem drohenden Zusammenstoß zwischen zwei Fahrkörben auch der erste Fahrkorb, mit dem die Kollision droht, vor dem zweiten Fahrkorb, der die drohende Kollision auslöst, wegfahren, um den zur Verfügung stehenden Bremsweg für den zweiten Fahrkorb zu erhöhen. In diesem Fall können große positive Beschleunigungen auf die Person in dem ersten Fahrkorb einwirken. Durch den (sporadischen) Einsatz der zweiten Beschleunigung B2 nur bei nachfolgenden großen Geschwindigkeitsänderungen, wird eine Gewöhnungswirkung der Person in dem Fahrkorb vermieden, so dass der Impuls mittels der zweiten Beschleunigung B2 in einer Gefahrensituation seine Wirkung behält.

In Ausführungsbeispielen umfasst die Aufzugsanlage ferner zumindest eine feststehende erste Fahrschiene, welche fest in einer ersten, insbesondere vertikalen, Richtung (z), ausgerichtet ist. Die Aufzugsanlage umfasst zumindest eine feststehende zweite Fahrschiene, welche fest in einer zweiten, insbesondere horizontalen, Richtung (y) ausgerichtet und zumindest eine Umsetzeinheit zum Überführen des Fahrkorbs von einer Fahrt in der ersten Richtung (z) in eine Fahrt in der zweiten Richtung (y). Insbesondere umfasst die Umsetzeinheit zumindest eine bewegbare, insbesondere drehbare, dritte Fahrschiene. Insbesondere ist die dritte Fahrschiene überführbar zwischen einer ersten Stellung, insbesondere einer Ausrichtung in der der Richtung (z), und einer zweiten Stellung, insbesondere einer Ausrichtung in der zweiten Richtung (y).

Weiterhin ist ein Verfahren zum Betrieb einer Aufzugsanlage mit folgenden Schritten offenbart: Verfahren eines Fahrkorbs in horizontaler Richtung entlang einer Führungsschiene sowie bei einer bevorstehenden Geschwindigkeitsänderung: Initiieren einer Beschleunigung B2 auf eine sich in dem Fahrkorb befindliche Person; und Ansteuern einer Bremseinheit oder einer Antriebseinheit derart, dass diese die Geschwindigkeitsänderung, z.B. als eine zu erreichende Ziel- bzw. Endgeschwindigkeit des Fahrkorbs, mit einer Beschleunigung B1 auf den Fahrkorb überträgt, wobei die Beschleunigung B2 (betragsmäßig) größer ist als die Beschleunigung B1.

Das Verfahren kann in einem Programmcode eines Computerprogramms zur Durchführung des Verfahrens, wenn das Computerprogramm auf einem Computer abläuft, implementiert werden.

Bevorzugte Ausführungsbeispiele der vorliegenden Erfindung werden nachfolgend Bezug nehmend auf die beiliegenden Zeichnungen erläutert. Es zeigen:
- Fig. 1a:: eine schematische Darstellung einer Aufzugsanlage in einer perspektivischen Ansicht;
- Fig. 1b:: eine schematische Darstellung eines Fahrkorbs mit beweglichem Boden in einer perspektivischen Ansicht;
- Fig. 2: eine schematische Darstellung einer Gegenüberstellung von zwei Fahrkurven des Fahrkorbs, einmal mit und einmal ohne initiale Beschleunigung B2;
- Fig. 3:: eine schematische Darstellung einer Aufzugsanlage in einer perspektivischen Ansicht gemäß Ausführungsbeispielen;

Bevor nachfolgend Ausführungsbeispiele der vorliegenden Erfindung im Detail anhand der Zeichnungen näher erläutert werden, wird darauf hingewiesen, dass identische, funktionsgleiche oder gleichwirkende Elemente, Objekte und/oder Strukturen in den unterschiedlichen Figuren mit den gleichen Bezugszeichen versehen sind, so dass die in unterschiedlichen Ausführungsbeispielen dargestellte Beschreibung dieser Elemente untereinander austauschbar ist bzw. aufeinander angewendet werden kann.

Fig. 1 zeigt eine schematische Darstellung einer Aufzugsanlage 100. Die Aufzugsanlage 100 umfasst einen Fahrkorb 110, eine Antriebseinheit 10, eine Bremseinheit 12 und eine Steuereinheit 14. Der Fahrkorb 110 ist entlang einer Fahrschiene 102 in einem Schacht 120 in horizontaler Richtung (y) verfahrbar angeordnet. Die Antriebseinheit 10 kann den Fahrkorb 110 entlang der Fahrschiene 102 verfahren. Die Antriebseinheit ist z.B. ein Linearantrieb oder ein anderer Antrieb, der den Fahrkorb auf Führungsschienen bewegen kann. Die Bremseinheit kann, beispielsweise mittels einer Feder, in Bewegungsrichtung K bewegt werden, um den Fahrkorb 110 abzubremsen. Allerdings kann auch jede andere Bremse, die den Fahrkorb 110 abbremsen kann, eingesetzt werden.

Die Steuereinheit kann ein Computer sein, der eine Regelung der Aufzugsanlage ausführt. Erkennt die Steuereinheit, dass der Fahrkorb 110 zum Durchfahren seiner Fahrkurve oder aufgrund eines unvorhergesehenen Ereignisses seine Geschwindigkeit ändern, d.h. (positiv) beschleunigen oder abbremsen muss, initiiert die Steuereinheit (14) zunächst eine Beschleunigung B2 auf eine sich in dem Fahrkorb 110 befindliche Person bevor die Geschwindigkeitsänderung umgesetzt wird. Insbesondere wirkt die Beschleunigung B2 für eine vorbestimmte Dauer auf die Person ein, bevor die Steuereinheit die Bremseinheit und/oder die Antriebseinheit entsprechend der erkannten Geschwindigkeitsänderung ansteuert. Die Beschleunigung B2 ist von größerer Intensität, d.h. sie ist (betragsmäßig) größer, als die Beschleunigung B1, weißt jedoch eine kürzere Dauer auf.

Fig. 1b zeigt eine schematische Darstellung eines Fahrkorbs 110 gemäß einem Ausführungsbeispiel. Der Fahrkorb 110 weist einen Boden 16 auf, der zumindest in horizontaler Richtung (y) relativ zu den Wänden des Fahrkorbs beweglich angeordnet ist. Dies kann z.B. durch einen Einlegeboden realisiert werden, der mittels einem oder mehreren Aktuatoren bzw. Stellelementen mit dem Fahrkorb (mechanisch) verbunden ist. Mittels des Stellelements kann der Boden des Fahrkorbs zumindest horizontal bewegt werden, so dass der Boden vor dem Einleiten des Brems- oder Beschleunigungsvorgangs des Fahrkorbs eine entsprechende Bewegung durchführt, um die Beschleunigung B2 auf die Person in dem Fahrkorb zu übertragen.

Fig. 2 zeigt eine schematische Darstellung von exemplarischen Fahrkurven des Fahrkorbs 100 in einem Diagramm der Geschwindigkeit v über der Zeit t. Oben ist eine konventionelle Fahrkurve 18 eines Bremsvorgangs gezeigt, unten das entsprechende Pendant, die Fahrkurve 18', mit initialem Impuls, d.h. der Beschleunigung B2 die vor der Beschleunigung B1 auf die Person in dem Fahrkorb wirkt. Hier wirkt die Beschleunigung B2 auf den gesamten Fahrkorb ein, beispielsweise indem die Bremseinheit den Fahrkorb initial, d.h. zum Zeitpunkt t1, bis zum Zeitpunkt t2 etwas stärke abbremst als es zum Abbremsen des Fahrkorbs notwendig ist. Zwischen dem Zeitpunkt t2 und dem Zeitpunkt t3 erfolgt dann der normale Bremsvorgang. Wie im Hinblick auf Fig. 1b beschrieben kann die Wirkung des Impulses, d.h. der Beschleunigung B2 zwischen dem Zeitpunkt t1 und dem Zeitpunkt t2, auch durch eine Bewegung des Bodens des Fahrkorbs realisiert werden. Dies hat dann auf die Fahrkurve des Fahrkorbs keine signifikanten Auswirkungen. In diesem Fall gleicht die Bewegungskurve der Person in dem Fahrkorb, insbesondere deren Füße, (näherungsweise) der Fahrkurve 18'

Fig. 3 zeigt eine erfindungsgemäßen Aufzugsanlage 100 gemäß Ausführungsbeispielen in einem Ausschnitt. Die Aufzugsanlage 100 umfasst eine Mehrzahl an Fahrschienen 102, entlang welcher mehrere Fahrkörbe 110 z.B. anhand einer Rucksacklagerung geführt werden können. Eine vertikale Fahrschiene 102V ist vertikal in einer ersten Richtung ausgerichtet und ermöglicht, dass der geführte Fahrkorb 110 zwischen unterschiedlichen Stockwerken verfahrbar ist. Es sind in dieser vertikalen Richtung mehrere vertikale Fahrschienen 102V in benachbarten Schächten 120 angeordnet. Die Fahrschienen können auch als Führungsschienen bezeichnet werden.

Zwischen den beiden vertikalen Fahrschienen 102V ist eine horizontale Fahrschiene 102H angeordnet, entlang welcher der Fahrkorb 110 anhand einer Rucksacklagerung geführt werden kann. Diese horizontale Fahrschiene 102H ist horizontal in einer zweiten Richtung ausgerichtet, und ermöglicht, dass der Fahrkorb 110 innerhalb eines Stockwerks verfahrbar ist. Ferner verbindet die horizontale Fahrschiene 102H die beiden vertikalen Fahrschienen 102V miteinander. Somit dient die zweite Fahrschiene 102H auch zum Überführen des Fahrkorbs 110 zwischen den beiden vertikalen Fahrschienen, um z.B. einen modernen Paternoster-Betrieb auszuführen. Es können in der Aufzugsanlage mehrerer nicht dargestellte solcher horizontalen Fahrschiene 102H vorgesehen sein, welche die beiden vertikalen Fahrschienen miteinander verbinden. Über eine Umsetzeinheit mit einer bewegbaren, insbesondere drehbaren Fahrschiene 103 ist der Fahrkorb 110 überführbar zwischen einer vertikalen Fahrschiene 102V und einer horizontalen Fahrschiene 102H. Auf der Fahrschiene 102H kann die Erfindung angewendet werden. Sämtliche Fahrschienen 102, 103 sind zumindest mittelbar in einer Schachtwand 120 installiert. Solche Aufzugsanlagen sind dem Grunde nach in der WO 2015/144781 A1 sowie in den DE10 2016 211 997A1 und DE 10 2015 218 025 A1 beschrieben.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar.

Je nach bestimmten Implementierungsanforderungen können Ausführungsbeispiele der Erfindung in Hardware oder in Software implementiert sein. Die Implementierung kann unter Verwendung eines digitalen Speichermediums, beispielsweise einer Floppy-Disk, einer DVD, einer Blu-ray Disc, einer CD, eines ROM, eines PROM, eines EPROM, eines EEPROM oder eines FLASH-Speichers, einer Festplatte oder eines anderen magnetischen oder optischen Speichers durchgeführt werden, auf dem elektronisch lesbare Steuersignale gespeichert sind, die mit einem programmierbaren Computersystem derart zusammenwirken können oder zusammenwirken, dass das jeweilige Verfahren durchgeführt wird. Deshalb kann das digitale Speichermedium computerlesbar sein. Manche Ausführungsbeispiele gemäß der Erfindung umfassen also einen Datenträger, der elektronisch lesbare Steuersignale aufweist, die in der Lage sind, mit einem programmierbaren Computersystem derart zusammenzuwirken, dass eines der hierin beschriebenen Verfahren durchgeführt wird.

Allgemein können Ausführungsbeispiele der vorliegenden Erfindung als Computerprogrammprodukt mit einem Programmcode implementiert sein, wobei der Programmcode dahin gehend wirksam ist. eines der Verfahren durchzuführen, wenn das Computerprogrammprodukt auf einem Computer abläuft. Der Programmcode kann beispielsweise auch auf einem maschinenlesbaren Träger gespeichert sein. Andere Ausführungsbeispiele umfassen das Computerprogramm zum Durchführen eines der hierin beschriebenen Verfahren, wobei das Computerprogramm auf einem maschinenlesbaren Träger gespeichert ist.

Mit anderen Worten ist ein Ausführungsbeispiel des erfindungsgemäßen Verfahrens somit ein Computerprogramm, das einen Programmcode zum Durchführen eines der hierin beschriebenen Verfahren aufweist, wenn das Computerprogramm auf einem Computer abläuft. Ein weiteres Ausführungsbeispiel der erfindungsgemäßen Verfahren ist somit ein Datenträger (oder ein digitales Speichermedium oder ein computerlesbares Medium), auf dem das Computerprogramm zum Durchführen eines der hierin beschriebenen Verfahren aufgezeichnet ist.

Ein weiteres Ausführungsbeispiel des erfindungsgemäßen Verfahrens ist somit ein Datenstrom oder eine Sequenz von Signalen, der bzw. die das Computerprogramm zum Durchführen eines der hierin beschriebenen Verfahren darstellt bzw. darstellen. Der Datenstrom oder die Sequenz von Signalen kann bzw. können beispielsweise dahin gehend konfiguriert sein, über eine Datenkommunikationsverbindung, beispielsweise über das Internet, transferiert zu werden.

Ein weiteres Ausführungsbeispiel umfasst eine Verarbeitungseinrichtung, beispielsweise einen Computer oder ein programmierbares Logikbauelement, die dahin gehend konfiguriert oder angepasst ist, eines der hierin beschriebenen Verfahren durchzuführen.

Ein weiteres Ausführungsbeispiel umfasst einen Computer, auf dem das Computerprogramm zum Durchführen eines der hierin beschriebenen Verfahren installiert ist.

Bei manchen Ausführungsbeispielen kann ein programmierbares Logikbauelement (beispielsweise ein feldprogrammierbares Gatterarray, ein FPGA) dazu verwendet werden, manche oder alle Funktionalitäten der hierin beschriebenen Verfahren durchzuführen. Bei manchen Ausführungsbeispielen kann ein feldprogrammierbares Gatterarray mit einem Mikroprozessor zusammenwirken, um eines der hierin beschriebenen Verfahren durchzuführen. Allgemein werden die Verfahren bei einigen Ausführungsbeispielen seitens einer beliebigen Hardwarevorrichtung durchgeführt. Diese kann eine universell einsetzbare Hardware wie ein Computerprozessor (CPU) sein oder für das Verfahren spezifische Hardware, wie beispielsweise ein ASIC.

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

### Bezugszeichenliste:

- 10: Antriebseinheit
- 12: Bremseinheit
- 14: Steuereinheit
- 16: Boden des Fahrkorbs
- 18, 18': Fahrkurven
- 100: Aufzugsanlage
- 102: Fahrschiene
- 103: drehbares Schienensegment (dritte Fahrschiene)
- 110: Fahrkorb
- 120: Schacht

- F: Fahrtrichtung
- K: Bewegungsrichtung der Bremseinheit
- M: Bewegungsrichtung des Bodens

## Patentansprüche

1. Aufzugsanlage (100) mit folgenden Merkmalen:
einem Fahrkorb (110), der entlang einer Fahrschiene (102) in einem Schacht (120) in horizontaler Richtung verfahrbar angeordnet ist;
einer Antriebseinheit (10), die ausgebildet ist, den Fahrkorb (110) entlang der Fahrschiene (102) zu verfahren;
einer Bremseinheit (12), die ausgebildet ist, den Fahrkorb (110) abzubremsen;
**gekennzeichnet durch** eine Steuereinheit (14), die ausgebildet ist, bei einer bevorstehenden Geschwindigkeitsänderung des Fahrkorbs zuerst eine Beschleunigung B2 auf eine sich in dem Fahrkorb befindliche Person zu initiieren und danach die Bremseinheit (12) oder die Antriebseinheit (10) derart anzusteuern, dass diese die Geschwindigkeitsänderung mit einer Beschleunigung B1 auf den Fahrkorb (110) überträgt, wobei die Beschleunigung B2 betragsmäßig größer ist als die Beschleunigung B1.

2. Aufzugsanlage (100) gem. Anspruch 1, wobei die Beschleunigung B1 und die Beschleunigung B2 in die gleiche Richtung wirken.

3. Aufzugsanlage (100) gem. einem der vorherigen Ansprüche,
wobei die Steuereinheit (14) zum Initiieren der Beschleunigung B2 die Bremseinheit (12) zunächst derart ansteuert, dass diese eine größere Bremskraft auf den Fahrkorb (110) ausübt, bevor die Steuereinheit (14) die Bremseinheit derart ansteuert, dass diese den Fahrkorb mit der Beschleunigung B1 abbremst; oder
wobei die Steuereinheit (14) zum Initiieren der Beschleunigung B2 die Antriebseinheit (10) zunächst derart ansteuert, dass diese eine größere Beschleunigung auf den Fahrkorb (110) ausübt, bevor die Steuereinheit (14) die Antriebseinheit (10) derart ansteuert, dass diese den Fahrkorb (110) mit der Beschleunigung B1 beschleunigt.

4. Aufzugsanlage (100) gem. Anspruch 1,
wobei der Fahrkorb (110) einen Boden (16) aufweist, der zumindest in horizontaler Richtung relativ zu einer Wand des Fahrkorbs beweglich angeordnet ist;
wobei die Steuereinheit (14) ausgebildet ist, zum Initiieren der Beschleunigung B2 den Boden des Fahrkorbs derart anzusteuern, dass dieser die Beschleunigung B2 auf die in dem Fahrkorb (110) befindliche Person ausübt.

5. Aufzugsanlage (100) gem. einem der vorherigen Ansprüche, wobei die Steuereinheit (14) ausgebildet ist, die Beschleunigung B2 nur dann zu initiieren, wenn die Steuereinheit die Bremseinheit (12) daraufhin derart ansteuert, dass eine Gefahrbremsung des Fahrkorbs durchgeführt wird.

6. Aufzugsanlage (100) gem. einem der vorherigen Ansprüche, wobei Steuereinheit (14) ausgebildet ist, die Beschleunigung B2 zumindest doppelt so stark zu initiieren wie die Beschleunigung B1.

7. Aufzugsanlage (100) gem. einem der vorherigen Ansprüche, wobei die Steuereinheit (14) ausgebildet ist, die Beschleunigung B2 für eine kürzere Zeit zu initiieren als die Beschleunigung B1.

8. Aufzugsanlage (100) gem. einem der vorherigen Ansprüche, wobei die Steuereinheit (14) ausgebildet ist, eine Dauer der Beschleunigung B2 kleiner als 0,25s zu wählen.

9. Aufzugsanlage (100) gem. einem der vorherigen Ansprüche, wobei die Steuereinheit (14) ausgebildet ist, Dauer und Stärke der Beschleunigung B2 derart zu wählen, dass ein Produkt aus der Stärke und dem Quadrat der Dauer kleiner als 0,6m ist.

10. Aufzugsanlage (100) gem. einem der vorherigen Ansprüche, wobei die Steuereinheit ausgebildet ist, ein Rückstoßelement anzusteuern um die Beschleunigung B2 auf eine sich in dem Fahrkorb befindliche Person zu initiieren.

11. Aufzugsanlage (100) nach einem der vorherigen Ansprüche, umfassend
zumindest eine feststehende erste Fahrschiene (102V), welche fest in einer ersten Richtung (z), ausgerichtet ist;
zumindest eine feststehende zweite Fahrschiene (102H), welche fest in einer zweiten Richtung (y) ausgerichtet;
zumindest eine Umsetzeinheit zum Überführen des Fahrkorbs (110) von einer Fahrt in der ersten Richtung (z) in eine Fahrt in der zweiten Richtung (y).

12. Verfahren zum Betrieb einer Aufzugsanlage mit folgenden Schritten:
Verfahren eines Fahrkorbs in horizontaler Richtung entlang einer Führungsschiene;
bei einer bevorstehenden Geschwindigkeitsänderung:
Initiieren einer Beschleunigung B2 auf eine sich in dem Fahrkorb befindliche Person; und
Ansteuern einer Bremseinheit oder einer Antriebseinheit derart, dass diese die Geschwindigkeitsänderung mit einer Beschleunigung B1 auf den Fahrkorb überträgt, wobei die Beschleunigung B2 betragsmäßig größer ist als die Beschleunigung B1.

13. Computerprogramm mit einem Programmcode zur Durchführung des Verfahrens nach Anspruch 12, wenn das Computerprogramm auf einem Computer abläuft, der eine Steuereinheit der Aufzugsanlage ist und eine Regelung der Aufzugsanlage ausführt.

## Claims

1. An elevator system (100) having the following features:
an elevator car (110) arranged horizontally movable along a rail (102) in a shaft (120);
a drive unit (10) designed to move the elevator car (110) along the rail (102);
a brake unit (12) designed to brake the elevator car (110);
**characterized by** a control unit (14) which, upon an imminent change in velocity of the elevator car, is designed to first initiate an acceleration B2 on a person within the elevator car and then control the brake unit (12) or the drive unit (10) such that it transmits the velocity change with an acceleration B1 to the elevator car (110), wherein acceleration B2 is greater in magnitude than acceleration B1.

2. The elevator system (100) according to claim 1, wherein acceleration B1 and acceleration B2 act in the same direction.

3. The elevator system (100) according to one of the preceding claims,
wherein to initiate acceleration B2, the control unit (14) first controls the brake unit (12) so as to exert a greater braking force on the elevator car (110) prior to the control unit (14) controlling the brake unit such that it brakes the elevator car with acceleration B1; or
wherein to initiate acceleration B2, the control unit (14) first controls the drive unit (10) so as to exert a greater acceleration on the elevator car (110) prior to the control unit (14) controlling the drive unit (10) such that it accelerates the elevator car (110) with acceleration B1.

4. The elevator system (100) according to claim 1,
wherein the elevator car (110) comprises a floor (16) arranged to be at least horizontally movable relative to a wall of the elevator car;
wherein to initiate acceleration B2, the control unit (14) is designed to control the floor of the elevator car such that it exerts acceleration B2 on the person within the elevator car (110).

5. The elevator system (100) according to one of the preceding claims, wherein the control unit (14) is designed to only initiate acceleration B2 when the control unit thereafter controls the brake unit (12) so as to effect an emergency braking of the elevator car.

6. The elevator system (100) according to one of the preceding claims, wherein the control unit (14) is designed to initiate acceleration B2 with at least twice the magnitude as acceleration B1.

7. The elevator system (100) according to one of the preceding claims, wherein the control unit (14) is designed to initiate acceleration B2 for a shorter period of time than acceleration B1.

8. The elevator system (100) according to one of the preceding claims, wherein the control unit (14) is designed to select a duration of acceleration B2 of less than 0.25s.

9. The elevator system (100) according to one of the preceding claims, wherein the control unit (14) is designed to select a duration and magnitude of acceleration B2 such that a product of the magnitude and the square of the duration is less than 0.6m.

10. The elevator system (100) according to one of the preceding claims, wherein the control unit is designed to control a recoil element in order to initiate acceleration B2 on a person within the elevator car.

11. The elevator system (100) according to one of the preceding claims, comprising
at least one fixed first rail (102V) fixedly aligned in a first direction (z);
at least one fixed second rail (102H) fixedly aligned in a second direction (y);
at least one transfer unit to transfer the elevator car (110) from travel in the first direction (z) to travel in the second direction (y).

12. A method for operating an elevator system having the following steps:
moving an elevator car in horizontal direction along a guide rail;
upon an imminent change in velocity:
initiating an acceleration B2 on a person within the elevator car; and
controlling a brake unit or a drive unit so as to transmit the change in velocity with an acceleration B1 to the elevator car, wherein acceleration B2 is greater in magnitude than acceleration B1.

13. A computer program having a program code for implementing the method according to claim 12 when the computer program runs on a computer which is a control unit of the elevator system and executes control of the elevator system.

## Revendications

1. Système d'ascenseur (100) comprenant les éléments suivants :
une cabine (110) disposée de manière à pouvoir se déplacer en direction horizontale le long d'un rail de déplacement (102) dans une cage (120) ;
une unité d'entraînement (10) conçue pour déplacer la cabine (110) le long du rail de déplacement (102) ;
une unité de freinage (12) conçue pour freiner la cabine (110) ;
**caractérisé par**
une unité de commande (14) qui, en cas de changement de vitesse imminent de la cabine, est conçue pour initier d'abord une accélération B2 sur une personne se trouvant dans la cabine et pour contrôler ensuite l'unité de freinage (12) ou l'unité de commande (14) de telle sorte que celle-ci transmette le changement de vitesse à la cabine (110) avec une accélération B1, l'accélération B2 étant supérieure en valeur absolue à l'accélération B1.

2. Système d'ascenseur (100) selon la revendication 1,
dans lequel l'accélération B1 et l'accélération B2 agissent dans la même direction.

3. Système d'ascenseur (100) selon l'une des revendications précédentes, dans lequel, pour initier l'accélération B2, l'unité de commande (14) contrôle d'abord l'unité de freinage (12) de telle sorte que celle-ci exerce une force de freinage plus importante sur la cabine (110), avant que l'unité de commande (14) ne contrôle l'unité de freinage de telle sorte que celle-ci freine la cabine avec l'accélération B1 ; ou
pour initier l'accélération B2, l'unité de commande (14) contrôle d'abord l'unité d'entraînement (10) de telle sorte que celle-ci exerce une accélération plus importe sur la cabine (110), avant que l'unité de commande (14) ne contrôle l'unité d'entraînement (10) de telle sorte que celle-ci accélère la cabine (110) avec l'accélération B1.

4. Système d'ascenseur (100) selon revendication 1,
dans lequel la cabine (110) comprend un plancher (16) qui est disposé de manière mobile par rapport à une paroi de la cabine au moins dans la direction horizontale ;
pour initier l'accélération B2, l'unité de commande (14) est conçue pour contrôler le plancher de la cabine de telle sorte que celui-ci exerce l'accélération B2 sur la personne se trouvant dans la cabine (110).

5. Système d'ascenseur (100) selon l'une des revendications précédentes, dans lequel l'unité de commande (14) est conçue pour n'initier l'accélération B2 que si l'unité de commande contrôle ensuite l'unité de freinage (12) de manière à assurer un freinage de la cabine en cas de danger.

6. Système d'ascenseur (100) selon l'une des revendications précédentes, dans lequel l'unité de commande (14) est conçue pour initier l'accélération B2 au moins deux fois plus fortement que l'accélération B1.

7. Système d'ascenseur (100) selon l'une des revendications précédentes, dans lequel l'unité de commande (14) est conçue pour initier l'accélération B2 pendant un temps plus court que l'accélération B1.

8. Système d'ascenseur (100) selon l'une des revendications précédentes, dans lequel l'unité de commande (14) est conçue pour choisir une durée de l'accélération B2 inférieure à 0,25 s.

9. Système d'ascenseur (100) selon l'une des revendications précédentes, dans lequel l'unité de commande (14) est conçue pour choisir la durée et l'intensité de l'accélération B2 de telle sorte qu'un produit de l'intensité et du carré de la durée est inférieur à 0,6 m.

10. Système d'ascenseur (100) selon l'une des revendications précédentes, dans lequel, pour initier l'accélération B2 sur une personne se trouvant dans la cabine, l'unité de commande est conçue pour contrôler un élément de recul.

11. Système d'ascenseur (100) selon l'une des revendications précédentes, comprenant
au moins un premier rail de déplacement (102V) fixe, orienté de manière fixe selon une première direction (z) ;
au moins un deuxième rail de déplacement (102H) fixe, orienté de manière fixe selon une deuxième direction (y) ;
au moins une unité de conversion pour faire passer la cabine (110) d'un déplacement dans la première direction (z) à un déplacement dans la deuxième direction (y).

12. Procédé d'exploitation d'un système d'ascenseur comprenant les étapes suivantes consistant à :
déplacer une cabine dans la direction horizontale le long d'un rail de guidage ;
lors d'un changement de vitesse imminent :
initier une accélération B2 sur une personne se trouvant dans la cabine ; et
contrôler une unité de freinage ou une unité d'entraînement de telle sorte que celle-ci transmette le changement de vitesse à la cabine avec une accélération B1, l'accélération B2 étant supérieure en valeur absolue à l'accélération B1.

13. Programme informatique comprenant un code de programme pour la mise en oeuvre du procédé selon la revendication 12, lorsque le programme informatique est exécuté sur un ordinateur qui est une unité de commande du système d'ascenseur et qui effectue une régulation du système d'ascenseur.
